# EUROPÄISCHE PATENTANMELDUNG

(11) **EP 0 703 319 A1**
(43) Veröffentlichungstag der Anmeldung: **27.03.1996**
(21) Anmeldenummer: 95890166.2
(22) Anmeldetag: 21.09.1995
(51) Int. Cl.: E01H 1/08, E01H 1/04, A47L 11/30

(54) **Fahrbare Vorrichtung für die Reinigung und Pflege grossflächiger Bereiche**

(30) Priorität: 23.09.1994 DE 9415472 U
(71) Anmelder: Ernst Augl Gesellschaft m.b.H. & Co.KG, A-4061 Pasching (AT)
(72) Erfinder: Stieger, Ewald, A-4061 Pasching (AT)
(74) Vertreter: Hübscher, Heiner, Dipl.-Ing.

(57) **Zusammenfassung**

Die Vorrichtung für die Reinigung und Pflege großflächiger Bereiche besteht aus einer frontseitig an einem Fahrzeug (1) angebrachten Aufsammelvorrichtung (3) mit wenigstens einer über einen Hydromotor (10) antreibbaren Bürste (8, 9), einem mit dem Fahrzeug (1) verbundenen oder kuppelbaren Sammelbehälter und einem Sauggebläse zur Beschickung des Sammelbehälters, dessen Ansaugleitung (2) eine von der oder den Bürsten (8, 9) beschickte Aufnahmedüse (11) aufweist. Die Bürste oder Bürsten (8, 9) langestreckt ausgebildet, liegend angeordnet und mit einem einer spiralen- oder schraubenförmigen Erzeugenden folgenden Besatz versehen, so daß sie beim rotierenden Antrieb um ihre Längsachse dem aufgesammelten Gut einen Vorschub zu der ihnen in Förderrichtung nachgeordneten Aufnahmedüse (11) erteilen. Die Größe einer frontseitigen Einlaß-Öffnung (16) der Aufnahmedüse ist z. B. über Klappen oder Blenden (18, 20) variierbar.

## Beschreibung

Die Erfindung betrifft eine Vorrichtung nach dem Oberbegriff des Anspruches 1.

Eine derartige Vorrichtung ist für die Reinigung von Verkehrsflächen, also Straßen, Hartplätzen u.s.w. bekannt. Es werden vorzugsweise um im wesentliche stehende Achsen rotierende Tellerbürsten beim Kehraggregat eingesetzt. Die Vorrichtung kann entweder bleibend an einem nur diesen Zweck dienenden und dann meist gleich unmittelbar mit dem Aufnahmebehälter ausgestatteten Fahrzeug angebracht oder auch in Form eines Anbaugerätesatzes ausgeführt sein, der an einem Traktor angebracht wird und so die Gesamtvorrichtung bildet, wobei der Traktor mit anderen Gerätesätzen auch für andere Aufgaben zur Verfügung steht.

Die erwähnte, bekannte Vorrichtung eignet sich im wesentlichen nur für die Reinigung von Verkehrsflächen mit harter Oberfläche, wobei die Bürsten mit ihrem Besatz unmittelbar die zu reinigende Fläche bestreichen. Insbesondere können mit solchen Vorrichtungen Verschmutzungen oder Streumaterialien, wie Splitt, von Verkehrsflächen entfernt werden.

Die beschriebene Vorrichtung ist schon für das Aufsammeln von Laub und leichterem Gut nur bedingt geeignet. Eine Aufnahme größerer Stücke z. B. von Getränkebechern, Dosen, Flaschen und Glasscherben ist mit der beschriebenen Vorrichtung nicht oder nur bedingt möglich.

Für das Aufsammeln von Laub und leichteren Verunreinigungen sind fahr- oder tragbare Saugvorrichtungen bekannt, bei denen eine Ansaugdüse über die zu reinigenden Bereiche geführt wird. Hier können nur leichte Materialien abgesaugt werden.

Aufgabe der Erfindung ist es, eine Vorrichtung anzugeben, die sich für die Reinigung und Pflege großer Flächen unabhängig davon eignet, ob diese Flächen eine harte oder empfindliche Oberfläche aufweisen, wobei die Vorrichtung für die Aufnahme von leichtem und schwerem Gut geeignet sein soll, auch die Entfernung sperriger Teile, wie Dosen, Becher und Flaschen ermöglicht und trotzdem auch kleinere schwere Teile, insbesondere Glassplitter u. dgl., sicher aufnehmen soll, so daß sie sowohl für die Reingiung von Verkehrsflächen als auch von Sportplätzen u.s.w. mit und ohne Rasenbewuchs geeignet wird. Eine Teilaufgabe der Erfindung besteht in der Schaffung einer Vorrichtung, die sich leicht optimal auf den jeweiligen Aufgabenbereich einstellen läßt und die eine hohe Betriebssicherheit aufweist.

Erfindungsgemäß wird die gestellte Aufgabe prinzipiell durch eine die Merkmale des Anspruches 1 aufweisende Vorrichtung gelöst.

Wegen der besonderen Ausbildung der Bürsten sind sie in der Lage, verschiedenste und sich sowohl hinsichtlich der Größe, Sperrigkeit und Form als auch hinsichtlich des spezifischen Gewichtes stark unterscheidende Teile und Teilchen aufzusammeln und zur Aufnahmedüse zu fördern. Die besondere Ausbildung der Aufnahmedüse gewährleistet, daß bei auf kleinste Größe eingestellter oder sogar verschlossener frontseitiger Aufnahmeöffnung schwere, kleinere Teile, z. B. Glassplitter mit hoher Saugkraft aufgenommen werden können. Für größere, sperrigere Teile wird ein entsprechender größerer Teil der frontseitigen Einlaßöffnung freigegeben, so daß z. B. Dosen und Becher, aber auch verklumptes und teilweise gepreßtes Laub und ähnliche Verunreinigungen problemlos aufgenommen werden können.

Eine vorteilhafte Ausbildung ist in Anspruch 2 angegeben.

Durch eine Ausführung nach Anspruch 3 wird es möglich, unter anderem Gehsteige und Bordsteinkanten zu reinigen und das Kehrgut in den Bereich der langgestreckten Bürsten zu fördern.

Durch eine Ausführung nach Anspruch 4 ergibt sich eine Möglichkeit der Höheneinstellung des Kehraggregates. Eine weitere Möglichkeit ist in Anspruch 5 angegeben. Man wird die Kehrbürsten bei hartem Untergrund so einstellen, daß sie unmittelbar über den Untergrund streifen. Bei weichem Untergrund oder Grasbewuchs wird man die Kehrbürste dagegen erhöht anstellen um Beschädigungen des Untergrundes oder Bewuchses zu vermeiden. Dabei ermöglichen die z. B. die Grundform zylindrischer oder konischer Walzen aufweisenden, liegenden Kehrbürsten eine äußerste Schonung einer Grasnarbe.

Durch eine Ausführung nach Anspruch 6 wird es möglich, die Arbeitsbreite des Kehraggregates entsprechend den jeweiligen Bedürfnissen einzustellen. Überdies ist hier zu beachten, daß ein bestimmter Anstellwinkel der Bürsten zur Fahrtrichtung für bestimmte, aufzusammelnde Materialien besonders effektiv sein kann.

Bei einer Ausbildung der Aufnahmedüse gemäß Anspruch 7 wird, solange die frontseitige Einlaßöffnung geschlossen bleibt oder klein gehalten wird, eine hohe Saugkraft erzeugt, die auch das Absaugen von Glassplittern gewährleistet. Sperrigere Güter können unter völliger oder teilweiser Freigabe der vorderseitigen Einlaßöffnung aufgenommen werden, wobei anderseits hier wegen des meist relativ niedrigen Gewichtes, z. B. von Bechern und Getränkedosen und der relativ großen Angriffsfläche nur ein vergleichsweise geringer Saugunterdruck erforderlich ist. Man hat nur darauf zu achten, daß die Ansaugleitung einen genügend großen Querschnitt für den Durchlaß aller Güter aufweist. Über die Größe der vorderseitigen Einlaßöffnung kann man auch erreichen, daß zu große Abfallteile, die die Saugleitung verstopfen würden, abgewiesen werden bzw. Abfallhaufen über eine größere Fläche verteilt und von dieser Fläche aufgenommen werden.

Anspruch 8 gibt eine Vorrichtung an, die als Fahrzeug einen üblichen Traktor verwenden kann.

Beim Aufsammeln von Unrat u.s.w. mit vielen Klein- oder Staubteilchen besteht die Gefahr, daß vorzusehende Ausblasefilter des Sauggebläses bzw. Sammelbehälters sich nach relativ kurzen Betriebszeiten verlegen und dann gereinigt werden müssen. Man kann selbstverständlich Vorabscheider vorsehen, die die mögliche Betriebszeit mit einem Filtersatz verlängern. Um die Effektivität weiter zu erhöhen, ist aber auch eine Ausführung nach Anspruch 9 möglich, bei der jeweils dann, wenn ein Filter verlegt ist, auf den zweiten Filter umgeschaltet werden kann, so daß keine Betriebsunterbrechungen auftreten und jeweils der nicht benützte Filter während der Betriebszeit des anderen Filters gereinigt werden kann.

Weitere Einzelheiten und Vorteile des Erfindungsgegenstandes entnimmt man der nachfolgenden Zeichnungsbeschreibung.

In der Zeichnung ist der Erfindungsgegenstand beispielsweise veranschaulicht. Es zeigen
- Fig. 1: einen Anbaugerätesatz für einen Traktor der durch ein der besseren Übersichtlichkeithalber weggelassenen Traktor zur erfindungsgemäßen Vorrichtung ergänzbar ist, schematisch im Schaubild,
- Fig. 2: eine Variante der Aufsammelvorrichtung der Fig. 1,
- Fig. 3: eine mögliche Ausführungsform der Aufnahmedüse im Schaubild,
- Fig. 4: eine weitere Ausführungsform der Aufnahmedüse und
- Fig. 5: einen schematischen Längsschnitt durch die Düse nach Fig. 3.

Nach Fig. 1 besteht der Anbaugerätesatz aus einem Nachlaufanhänger 1 für einen Traktor, einer teilweise flexiblen, entlang des Traktors zu führenden Saugleitung 2 und einem Aufsammelaggregat 3. Das Aufsammelaggregat 3 besitzt einen am Frontlenkersystem eines Traktors befestigbaren Grundrahmen 4 der sich über feste Laufräder, sogenannte Klavierräder 5 am Boden abstützt und bei dem die Arbeitshöhe über dem Boden über Laufräder 6 und zugeordnete Stelltriebe 7 eingestellt werden kann.

Am Grundrahmen 4 sind nach Fig. 1 zwei langgestreckte, walzenförmige Kehrbürsten 8, 9 in V-Stellung angebracht, wobei diese Bürsten 8, 9 einen einer schraubenlinienförmigen Erzeugenden folgenden Besatz aufweisen und über Naben-Ölmotoren 10 die von der Traktorhydraulik gespeist werden unter stufenloser Einstellbarkeit der Drehzahl über geeignete Regelvorrichtungen angetrieben werden können. Die Drehrichtung beider Bürsten 8, 9 ist zur Innenseite des V gerichtet und die Gangrichtung ist bei den Bürsten so gewählt, daß sie beim entsprechenden Antrieb auf das von ihnen erfaßte Gut einen Vorschub zum Scheitel des V erzeugen.

Im Scheitel des V ist eine Aufnahmedüse 11 vorgesehen, die eine Saugglocke bildet, einen unteren Einfassungsrahmen 12 besitzt, der an seiner Unterseite mit einen niedrigen Reibungsbeiwert aufweisenden Leisten aus Polyamid besetzt ist und die untere Öffnung 13 der Saugglocke umschließt. Vom Rahmen 12 ausgehend verjüngt sich der Mantel 14 der Saugglocke nach oben zu einem zylindrischen Anschluß 15 für die Saugleitung 2. An der nach vorne gerichteten Seite besitzt die Saugglocke 11 eine weitere Einlaßöffnung 16 über die eine nach vorne gerichtete Schürze 17 vorsteht. Nach den Fig. 3 und 5 ist für die Öffnung 16 eine Verschlußklappe 18 vorgesehen, die in diesem Fall um eine obere Achse 19 schwenken kann. Nach Fig. 4 sind seitliche Verschlußklappen 20 z. B. aus gummiartigem Material vorhanden. In beiden Fällen verringern die Klappen 18 bzw. 20 im Normalbetrieb den Durchlaßquerschnitt der Öffnung 16 doch werden die Klappen beim Überfahren sperrigerer Güter mit der Saugglocke 11 von diesen Gütern selbst geöffnet, so daß z. B. Becher oder Dosen in die Saugglocke gelangen können und dann abgesaugt werden. Bei geschlossenen Klappen 18 bzw. 20 besitzt die Saugglocke eine erhöhte Saugwirkung auf Kleinteile, z. B. Glassplitter.

Die Ausführung nach Fig. 2 unterscheidet sich von jener nach Fig. 1 im wesentlichen dadurch, daß der Tragrahmen 4 unterteilt ist, wobei Rahmenteile 4a, 4b für die Bürsten 8, 9 am Grundrahmen 4 um stehende Achsen 21 schwenkbar und einstellbar lagern, so daß die V-Stellung der Bürsten und damit auch die Arbeitsbreite des Kehraggregates variiert werden kann. Zusätzlich sitzt am Rahmen 4a an einem Auslegerarm 22 eine über einen Hydromotor um eine stehende Achse rotierend antreibbare Tellerbürste 23.

Der Nachlaufanhänger 1 nimmt in einem Vorderteil ein Sauggebläse auf, das beispielsweise vom Traktor über eine Zapfwelle 24 angetrieben werden kann, im Hauptraum des Saugbehälters 25 einen Unterdruck erzeugt und dem Abscheider vorgeordnet sind, um ein unmittelbares Einsaugen des über die Leitung 2 angesaugten Gutes zu verhindern. Der Saugbehälter 25 ist nach hinten hin durch einen aufklappbaren Endbehälter 26 abgeschlossen, so daß er leicht entleert werden kann.

Die Abluftseite des Sauggebläses führt zu einem Filter, von dem die Abluft über eine Hutze 27 ins Freie ausgeblasen wird. Dabei können auch zwei oder mehrere Filter und eine Umschalteinrichtung vorgesehen werden, so daß jeweils ein Filter mit der Abluft beaufschlagt wird, während der oder die anderen Filter abgeschaltet sind und gereinigt werden können.

## Patentansprüche

1. Fahrbare Vorrichtung für die Reinigung und Pflege großflächiger Bereiche, bestehend aus einer frontseitig an einem Fahrzeug (1) angebrachten Aufsammelvorrichtung (3) mit wenigstens einer über einen Hydromotor (10) antreibbaren Bürste (8, 9), einem mit dem Fahrzeug (1) verbundenen oder kuppelbaren Sammelbehälter und einem Sauggebläse zur Beschickung des Sammelbehälters, dessen Ansaugleitung (2) eine von der oder den Bürsten (8, 9) beschickte Aufnahmedüse (11) aufweist, dadurch gekennzeichnet, daß die Bürste oder Bürsten (8, 9) langestreckt ausgebildet, liegend angeordnet und mit einem einer spiralen- oder schraubenförmigen Erzeugenden folgenden Besatz versehen sind, so daß sie beim rotierenden Antrieb um ihre Längsachse dem aufgesammelten Gut einen Vorschub zu der ihnen in Förderrichtung nachgeordneten Aufnahmedüse (11) erteilen, und daß die Größe einer frontseitigen Einlaßöffnung (16) der Aufnahmedüse z. B. über Klappen oder Blenden (18, 20) variierbar ist.

2. Vorrichtung nach Anspruch 1, dadurch gekennzeichnet, daß zwei langgestreckte Bürsten (8, 9) in zum Fahrzeug gerichteter V-Stellung vorgesehen sind und die Aufnahmedüse (11) im gemeinsamen Scheitelbereich der Bürstenanordnung vorgesehen ist.

3. Vorrichtung nach Anspruch 1 oder 2, dadurch gekennzeichnet, daß wenigstens eine zusätzliche, um eine stehende Achse rotierend antreibbare und gegebenenfalls an einem einstellbaren Schwenkarm (22) sitzende Kehrbürste (23) neben oder vor wenigstens der einen langgestreckten, liegend angeordneten Bürste (8) vorgesehen ist.

4. Vorrichtung nach einem der Ansprüche 1 bis 3, dadurch gekennzeichnet, daß die Bürsten (8, 9) einen an einer Frontlenkeranordnung des Fahrzeuges montierbaren Bausatz bilden.

5. Vorrichtung nach einem der Ansprüche 1 bis 4, dadurch gekennzeichnet, daß die Arbeitshöhe der Bürsten (8, 9) über der zu reinigenden Fläche über Stützräder (6) und Höhenstelleinrichtungen (7) einstellbar ist.

6. Vorrichtung nach einem der Ansprüche 1 bis 5, dadurch gekennzeichnet, daß die langgestreckten Bürsten (8, 9) unter Änderung der V-Stellung um stehende Achsen (21) schwenkend einstellbar sind.

7. Vorrichtung nach einem der Ansprüche 1 bis 6, dadurch gekennzeichnet, daß die Aufnahmedüse (11) des Sauggebläses als Saugglocke ausgebildet ist, die sich von einer über den Bodenbereich reichenden Öffnung (13) zur Ansaugleitung (2) verjüngt, im Frontbereich eine über Klappen oder Blenden (18, 20) in ihrer Größe variierbare, zusätzliche Einlaßöffnung (16) aufweist und im Randbereich der Bodenöffnung mit Dichtungsschürzen oder Gleit- und Dichtungsleisten versehen ist.

8. Vorrichtung nach einem der Ansprüche 1 bis 7, dadurch gekennzeichnet, daß die Vorrichtung aus einem Anbaugerätesatz (1, 2, 3) für Traktoren gebildet ist, wobei das Kehraggregat (3) mit der Saugdüse (11) an den Traktorfrontlenkern befestigbar ist, die Saugleitung (2) entlang des Traktors geführt ist und der Sammelbehälter (25) mit dem Sauggebläse (24) in einem Nachläufer (1) des Traktors vorgesehen ist.

9. Vorrichtung nach einem der Ansprüche 1 bis 8, dadurch gekennzeichnet, daß für das Sauggebläse bzw. den Sammelbehälter vor der Auslaßöffnung zwei Filter oder Filtergruppen vorgesehen sind und die Ausblaseleitung des Sauggebläses von dem einen auf den anderen Filter bzw. die andere Filtergruppe umschaltbar ist.
